# EUROPÄISCHE PATENTSCHRIFT

(11) **EP 0 858 411 B1**
(45) Veröffentlichungstag und Bekanntmachung des Hinweises auf die Patenterteilung: **05.01.2000**
(21) Anmeldenummer: 96932422.7
(22) Anmeldetag: 15.10.1996
(51) Int. Cl.: B65B 31/02

(54) **VERFAHREN UND VORRICHTUNG ZUM HERSTELLEN EVAKUIERTER, MIT SCHÜTTGUT, INSBESONDERE GEMAHLENEM KAFFEE, GEFÜLLTER PACKUNGEN**
METHOD AND DEVICE FOR THE PRODUCTION OF EVACUATED PACKETS FILLED WITH LOOSE BULK MATERIAL, IN PARTICULAR GROUND COFFEE
PROCEDE ET DISPOSITIF DE FABRICATION D'EMBALLAGES SOUS VIDE CONTENANT UN PRODUIT EN VRAC, NOTAMMENT DU CAFE MOULU

(30) Priorität: 30.10.1995 CH 306495
(43) Veröffentlichungstag der Anmeldung: 19.08.1998
(73) Patentinhaber: SIG Pack Systems AG, 8222 Beringen (CH)
(72) Erfinder: HIMMELSBACH, Benno, D-78244 Gottmadingen (DE); MEIER, Siegfried, CH-8212 Neuhausen am Rheinfall (CH)
(74) Vertreter: Münch, Otto, Dipl.-Ing.
(86) Internationale Anmeldenummer: CH9600361
(87) Internationale Veröffentlichungsnummer: WO9716347

(56) Entgegenhaltungen:
- EP-A- 0 541 183
- US-A- 3 340 668

## Beschreibung

In der US-PS 4,538,399 ist ein Verfahren und eine Vorrichtung zum Herstellen evakuierter Packungen enthaltend gemahlenen Kaffee beschrieben. Die noch unverschlossenen Packungen werden auf einem Förderband in Haltern in regelmässigen Abständen angeliefert. An einer Uebergabestelle werden die Packungen paarweise mittels Stösseln auf einen Drehtisch geschoben, welcher Vakuum-Hauben enthält. Der Drehtisch hat für jede Packung zwei Seitenwände, von welchen die eine schwenkbar ist. Der Achse des Drehtisches zugewandt, befindet sich eine als Stössel ausgebildete dritte Seitenwand. Eine vierte Seitenwand befindet sich an einer Wand der abgesenkten Haube. Während des evakuierens wird dieser Stössel gegen die vierte Seitenwand gepresst, so dass die Packung beim Evakuieren gleichzeitig komprimiert wird. Mit dieser Vorrichtung können damit quaderförmige Packungen mit ebenen Seitenflächen hergestellt werden. Die fertiggestellten Packungen werden wieder auf das Förderband zurückgeschoben. Sowohl das Förderband als auch Übergabemittel und der Drehtisch bewegen sich dabei taktweise.

Der vorliegenden Erfindung liegt die Aufgabe zugrunde, die Leistung einer solchen Vorrichtung zu erhöhen. Diese Aufgabe wird durch die Merkmalskombination der Ansprüche 1 und 4 gelöst.

Vorzugsweise sind der zweite und vierte Förderer je als Zwischenförderer ausgebildet, welche die Packungen von einem ersten, vorzugsweise linearen, Förderer übernehmen bzw. sie an ihn übergeben. Weil die Packungen jeweils über einen Zwischenförderer auf den dritten Förderer und zurück übergeben werden, kann dieser Zwischenförderer an den Uebergabestellen jeweils dieselbe Bewegungsrichtung haben wie der erste bzw. dritte Förderer, was bei der eingangs beschriebenen Vorrichtung gemäss US-PS 4,538,399 nicht möglich ist. Dadurch wird ermöglicht, dass die Uebergabe bei kontinuierlich laufenden Förderern erfolgen kann. Deshalb können höhere Verpackungsleistungen bei schonender Handhabung der Packungen erzielt werden.

Die zweiten und vierten Förderer brauchen jedoch nicht notwendigerweise als Zwischenförderer ausgebildet zu sein. Statt des einzigen, linearen Zu- und Abfuhrförderers gemäss Stand der Technik kann auch ein separater Zufuhrförderer und Abfuhrförderer z.B. an diametral gegenüberliegenden Stellen des dritten Förderers vorgesehen sein. Auch bei dieser Variante ist ein kontinuerlicher statt eines intermitierenden Betriebes möglich.

Nachfolgend wird ein Ausführungsbeispiel der Erfindung anhand der Zeichnungen erläutert. Darin zeigt:
- Figuren 1 bis 3: eine perspektivische Ansicht der Packung im offenen, halbgeschlossenen und versiegelten Zustand,
- Figur 4: eine Draufsicht auf die Uebergabestellen,
- Figur 5: ein Detail der einen Uebergabestelle,
- Figur 6: eine Seitenansicht der Uebergabestelle,
- Figuren 7 und 8: Vertikalschnitte durch eine Vakuumhaube,
- Figur 9: einen Horizontalschnitt durch die Haube, und
- Figur 10: einen schematischen Vertikalschnitt durch das Vakuumrad.

In Figur 1 ist eine Packung 1 aus einer flexiblen Folie 2 im geöffneten Zustand dargestellt. Sie hat eine auf eine Seitenfläche 3 flachgelegte Längs-Flossennaht 4 und einen Boden 5, welcher analog zur Darstellung nach Figuren 2 und 3 gefaltet und querversiegelt ist. die Packung ist bis zum gestrichelt dargestellten Niveau 6 mit Schüttgut, z.B. gemahlenem Kaffee, gefüllt. Diese Packung wird in der nachfölgend beschriebenen Vorrichtung am oberen Rand mit Zwickelfalten 7 versehen (Figur 2), evakuiert und schliesslich mit einer Quersiegelnaht 8 versiegelt (Figur 3).

In Figur 4 sind schematisch Uebergabestellen zwischen einem Zu- und Abfuhrförderer 12, einem zweiten Förderer 13, einen dritten Förderer 14 und einem vierten Förderer 15 dargestellt. Der Förderer 12 hat in regelmässigen Abständen Aufnahmetaschen 16 mit parallelen, quer zur Transportrichtung A verlaufenden Seitenwänden 17 zur Aufnahme je einer Packung 1. Er kann zum Beispiel als Kettenförderer oder als Förderband ausgebildet sein. Die Zwischenförderer 13, 15 sind gleich aufgebaut. Sie haben einen um eine vertikale Achse 21, 22 angetriebenen Drehteller 23, 24. An diesem sind Halteelemente 25, 26 über den Umfang gleichmässig verteilt, welche aus zwei vertikal stehenden Winkelblechen 27, 28 bestehen. Jedes Blech 27, 28 ist an einen Arm 29, 30 befestigt. Der besseren Uebersicht wegen sind diese Arme 29, 30 und deren Betätigung nur bei einem der Halteelemente 25 des Förderers 13 dargestellt. Die Arme 29, 30 sind um eine gemeinsame, vertikale Achse 31 unabhängig voneinander schwenkbar und in Achsrichtung gegeneinander versetzt. Sie bilden mit zwei weiteren Armen 32, 33 je einen doppelarmigen Hebel. Die beiden Arme 32, 33 tragen an ihren freien Enden Rollen 34, 35. Die Rollen 34, 35 rollen auf separaten, vertikal gegeneinander versetzten Kurvenscheiben 36, 37. Die Arme 29, 30 sind durch eine vorgespannte Zugfeder 38 gegeneinander gespannt. Die Kurvenscheiben 36, 37 sind so ausgebildet, dass sich die Seitenwände der Bleche 27, 28 bei der Uebergabestelle 39 vom Förderer 12 zum Förderer 13 parallel zu den Seitenwänden 17 der Taschen 16 ausgerichtet auf diese bewegen. Bei der Annäherung an die Uebergabestelle 39 haben die Seitenwände 27 noch einen geringfügig grösseren Abstand als die Seitenwände 17. Die Umfangsgeschwindigkeit der Achsen 31 ist annähernd gleich der Transportgeschwindigkeit des Förderers 12.

Bei der Uebergabestelle 39 befindet sich auf der dem Förderer 13 gegenüberliegenden Seite des Förderers 12 ein Stössel 44, der z.B. mittels eines Pneumatikzylinders 45 senkrecht zur Transportrichtung A vorgeschoben werden kann, um ein Produkt 1 aus einer Tasche 16 in ein damit ausgerichtetes Halteelement 25 zu schieben. Der Zylinder 45 wird z.B. mittels einer über zwei Räder umlaufenden Kette 46 und einer nicht dargestellten Parallelführung in Transportrichtung hin und her bewegt, derart, dass er zur Uebergabe der Packung 1 jeweils synchron mit dem Förderer 12 mitläuft.

Sobald die Packung 1 in das zugehörige Halteelement 25 eingeschoben ist, haben die Kurvenscheiben 36, 37 einen geringfügig kleineren Radius, so dass die Bleche 27 an die gefüllte Packung 1 durch die Feder 38 angepresst werden. Ein stationäres, horizontales Gleitblech 47 unterstützt die Packungen 1 im Bereich der Förderer 12 bis 15 und den Übergabestellen 39, 51, 55, 56 sodass diese sicher nicht nach unten rutschen.

Die Uebergabe der fertigen Packungen 1 vom Förderer 15 zum Förderer 12 erfolgt sinngemäss ebenfalls durch einen Stössel 48 mit einem periodisch mitbewegten Zylinder 49 und Gleitblech 47 an der Uebergabestelle 51.

Die Uebergabestelle 55 vom Förderer 13 auf den Förderer 14 ist in den Figuren 5 und 6 dargestellt. Die Uebergabestelle 56 vom Förderer 14 auf den Förderer 15 funktioniert sinngemäss. Der Förderer 14 umfasst ebenfalls einen Drehtisch 57, der um eine vertikale Achse 58 (Figur 10) kontinuierlich dreht. Zwischen den Stellen 39, 55 erstreckt sich ein zylindersegmentförmiges, vertikales Führungsblech 59. Auf dem Teller 57 sind über den Umfang in regelmässigen Abständen verteilt Rückwände 60 montiert, sowie um vertikale Achsen 61 schwenkbare, in der Höhe zweigeteilte Seitenwände 62. Der obere Teil 63 ist separat vom unteren Teil 64 schwenkbar. Die Teile 63, 64 werden durch insgesamt vier Kurvenscheiben 65, 66, 67, 68 über Hebel 70 und Rollen 71 derart gesteuert, dass unmittelbar vor der Uebergabestelle 55 alle Teile 63, 64 gespreizt sind, annähernd beim Durchlauf der Mittelebene der Packung 1 durch die gemeinsame Ebene der Achsen 21, 58 der Drehteller 23, 57 die oberen Teile 63 durch die Kraft von Federn 69 (Figur 9) gegeneinander gedrückt werden, so dass sie die Packungen 1 halten. Darauf öffnen sich die Bleche 27, welche unterhalb der Teile 63 durchlaufen. Sobald sich die Halteelemente 25 aus dem Bereich der Packungen 1 weggedreht haben, schliessen auch die unteren Teile 64 der Seitenwände 62. Nun sind die Seitenwände 62 durch die Federn 69 gegen die Packung 1 angedrückt. Zwischen den oberen und unteren Teilen 63, 64 ist nur ein geringer Spalt von weniger als zwei Millimeter, vorzugsweise weniger als 1% der Höhe der Seitenwände 62 vorgesehen. Der Spalt zwischen den Teilen 63, 64 ist oberhalb der Hälfte der Höhe der Seitenwände 62.

Beim Weiterdrehen des Tisches 57 wird eine Bodenplatte 73 durch eine Kurvenscheibe 74 angehoben, so dass der Boden 5 der Packung 1 unterstützt ist. Die Kurvenscheibe 74 ist in der Höhe durch einen Zylinder 75 verstellbar. Der Zylinder 75 wird durch eine Steuereinrichtung 76 in Funktion eines Fühlers 77 gesteuert, welcher das Niveau 6 des Schüttgutes in der Packung 1 misst. Die Schütthöhe des Schüttgutes kann nämlich trotz gleichem Schüttgutgewicht je nach dem Mahlgrad des gerade verarbeiteten Loses variieren. Das Gleitblech 47 ist in Fig. 6 um 90° gedreht dargestellt. In Wirklichkeit verläuft es vor der abgesenkten Bodenplatte 73.

Bein Weiterdrehen des Drehtisches 57 ausserhalb des Bereichs des Förderers 23 wird eine mit dem Tisch 57 mitbewegte Vakuumhaube 81 (Figuren 7 bis 9) über die Packung 1 heruntergefahren. Jede Vakuumhaube 81 ist mittels einer Stange 82 (Figur 10) am Tisch 57 vertikal verschiebbar geführt. Die Stangen 82 haben unten eine Rolle 83, welche auf einer Kurvenscheibe 84 abrollt. Damit werden die Hauben 81 vor Erreichen der Uebergabestelle 56 angehoben und nach Durchfahrt durch die Stelle 55 abgesenkt. In der abgesenkten Stellung dichtet ein Dichtring 85 den Innenraum der Haube 81 durch Auflage auf dem Tisch 57 ab. Die Haube 81 hat an ihren beiden Seitenwänden 86 je einen Keil 87. Die Innenflächen 88 der beiden Keile 87 divergieren gegen unten. Beim Absenken der Haube 81 laufen diese Flächen 88 auf Rollen 89 auf, welche an den unteren Teilen 64 der Seitenwände 62 drehbar gelagert sind. Durch Mitnehmer 90 (Figur 6) werden die oberen Teile 63 mitgenommen. Bei abgesenkter Stellung der Haube 81 fluchten daher die Innenflächen der übereinanderliegenden Seitenwandteile 63, 64 und sind parallel zu den Innenflächen der gegenüberliegenden Seitenwandteile 63, 64.

An der Vorderwand 94 der Haube 81 ist mittels eines Parallelogrammgestänges 95 eine Vorderwand 96 des Packungshalters 97 des Tisches 57 befestigt. In der angehobenen Stellung der Haube 81 (in Figur 7 an der rechten oberen Ecke strickpunktiert angedeutet) ist die Wand 96 von der Wand 60 weggeschwenkt. Beim Absenken der Haube 81 läuft eine an der Wand 96 drehbar gelagerte Rolle 98 auf einer Platte 99 auf und verschwenkt die Wand 96 aus der Grundstellung in eine Haltestellung.

Die Wände 60, 96 haben je einen plattenförmigen Träger 105, auf welchem eine Membran 106 befestigt ist. Jede Membran 106 trägt einen Stössel 107, auf welchem eine rechteckige Platte 108 befestigt ist. Die Längen- und Breitenabmessungen der Platten 108 sind geringfügig grösser als jene der Packung 1.

Nach dem Absenken der Haube 81 sind die Seitenwände 62 in ihrer Endstellung fixiert und halten die Packung 1 in Position. Die Bodenplatte 73 wird durch die Steuereinrichtung 76 in die erforderliche Position angehoben. Gleichzeitig wird der Innenraum 111 der Haube 81 evakuiert, wobei in einer ersten Phase die Räume 112 zwischen Membran 106 und Träger 105 mit demselben Vakuum verbunden sein können. Anschliessend werden diese gegenüberliegenden Räume 112 mit Druckluft beaufschlagt. Damit wird die Packung 1 in der einen horizontalen Richtung gepresst, so dass sich ihre anderen Seitenflächen und der Boden 5 sowie die Deckfläche gegen die feststehenden Seitenwände 62, die Bodenplatte 73 sowie eine nur angedeutete Deckplatte 113 anlegen. Die Deckplatte 113 ist zweiteilig und Teil der nicht dargestellten, konventionellen Falteinrichtung zur Herstellung der Zwickelfalten 7. Gegen Ende des Pressvorgangs wird mit Quersiegelbacken 114 die Quersiegelnaht 8 gebildet. Diese Siegelbacken 114 sind ebenfalls bloss angedeutet, weil ihre Funktionsweise im Fachgebiet bekannt ist.

Nach den Versiegeln wird der Innenraum 111 wieder mit der Atmosphäre verbunden und die Haube 81 mittels der Kurvenscheibe 84 angehoben, bevor die betreffende Packung 1 die Uebergabestelle 56 erreicht.

An dieser Stelle 56 passiert der umgekehrte Vorgang wie an der Stelle 55. Zunächst öffnen die unteren Teile 64 der Seitenwände 62, damit die gespreizten Bleche 28 der Halteelemente 26 einfahren können. Die Bodenplatte 73 wird abgesenkt. Nun schliessen die Bleche 28 und halten die fertige Packung 1, worauf die oberen Teile 63 öffnen, so dass die Packung 1 auf dem Förderer 15 aus den Seitenwänden 62 des Förderers 14 ausfährt. Schliesslich wird die Packung 1 an der Stelle 51 auf den Förderer 12 geschoben.

Durch die beschriebene Ausbildung wird ermöglicht, dass die Packungen 1 bei kontinuierlich laufenden Förderern 12 bis 15 evakuiert, zu einem quaderförmigen Paket mit ebenen Seitenflächen gepresst und verschlossen werden können. Es wird eine hohe Verpackungsgeschwindigkeit bei schonender Handhabung und damit Vermeidung von Verletzungen der Verpackungsfolie erreicht.

In Figur 10 ist ein Vertikalschnitt durch den Förderer 14 schematisch dargestellt. Der Drehtisch 57 ist auf einem zylindrischen Ständer 118 drehbar gelagert. Er ist zum Beispiel durch einen Motor 119 über Kegelräder 120, 121 angetrieben. Im Ständer 118 sind zwei Leitungen 122, 123 geführt. Die Leitung 122 ist an eine Druckluftquelle 124, die Leitung 123 an eine Saugpumpe 125 angeschlossen. Oben münden die Leitungen 122, 123 in je eine Ringnut 127, 128 in einer Nabe 126 des Drehtisches 57.

Jeder Haube 81 ist eine Steuereinheit 131 zugeordnet, welcher über Abgriffe 133 durch Schleifringe 132 mit Strom versorgt wird. Jeder Steuereinheit 131 sind zwei Schalter 134, 135 und zwei Ventile 136, 137 zugeordnet. Die Schalter 134, 135 werden durch Kurvenscheiben 138 betätigt, welche mit dem Ständer 118 starr verbunden sind. Die Ventile 136, 137 sind über eine Leitung 139 mit der Nut 127 und damit mit der Saugpumpe 125 verbunden, das Ventil 136 zusätzlich über eine Leitung 140 mit der Druckluftquelle 124. Das Ventil 137 steuert den Unterdruck innerhalb der Haube 81 nach deren Absenken und füllt sie mit atmosphärischer Luft vor dem Anheben. Das Ventil 136 verbindet die Räume hinter den Membranen 106 zunächst mit der Saugpumpe 125, bis die Bodenplatte 73 auf die Endhöhe angehoben ist. Anschliessend werden die Räume mit der Druckluftquelle 124 verbunden. Damit werden die Packungen 1 in Radialrichtung des Drehtisches 57 durch die ebenen Platten 108 komprimiert.

## Patentansprüche

1. Verfahren zum Herstellen evakuierter, mit Schüttgut, insbesondere gemahlenem Kaffee, gefüllter Packungen (1), wobei die Packungen (1) von einem ersten Förderer (12) einem zweiten Förderer (13) und von diesem an einen dritten Förderer (14) übergeben werden, der mehrere mitlaufende Vakuumhauben (81) enthält, wobei die Packungen (1) nach dem Evakuieren und Versiegeln einem vierten Förderer (15) und von diesem zurück an den ersten Förderer (12) übergeben werden, und wobei nach der Uebergabe der Packungen (1) vom zweiten Förderer (13) auf den dritten Förderer (14) ein erstes Seitenwandpaar (62) zum Halten der Packungen (1) in seine geschlossene Endstellung gebracht wird, ein zweites Seitenwandpaar (108) aus einer Grundstellung in eine Zwischenstellung mit vermindertem horizontalen Abstand gebracht wird und in einem zweiten Schritt bei bestehendem Unterdruck in der Vakuumhaube (81) das zweite Seitenwandpaar (108) in seine Pressstellung gebracht wird.

2. Verfahren nach Anspruch 1, wobei eine den Packungsboden (5) stützende Bodenplatte (73) vor Einleitung des zweiten Schrittes in eine obere Endstellung angehoben wird.

3. Verfahren nach Anspruch 1 oder 2, wobei beide Wände des zweiten Seitenwandpaares (108) durch je ein mit einem Druckmedium beaufschlagbares Glied (106) in die Pressstellung bewegt wird.

4. Einrichtung zur Durchführung des Verfahrens nach einem der Ansprüche 1 bis 3 zum Herstellen evakuierter, mit Schüttgut, insbesondere gemahlenem Kaffee, gefüllter Packungen (1), umfassend einen ersten Förderer (12) zum Zuführen der unverschlossenen Packungen (1) über einen zweiten Förderer (13) auf einen dritten Förderer (14), welcher mehrere mitlaufende Vakuumhauben (81) aufweist, sowie einen vierten Förderer (15) zur Aufnahme der verschlossenen Packungen (1) vom dritten Förderer (14) und zum Überführen dieser Packungen (1) auf den ersten Förderer (12), wobei der dritte Förderer (14) jeder Haube (81) zugeordnete erste und zweite Seitenwandpaare (62, 108) hat, wobei das erste Seitenwandpaar (62) durch ein erstes Antriebsmittel (65-69, 87) aus einer geöffneten Grundstellung in seine Endstellung bewegbar ist und das zweite Seitenwandpaar (108) durch ein zweites Antriebsmittel (95, 98, 99) aus einer Grundstellung in eine Zwischenstellung mit vermindertem horizontalem Abstand und durch ein drittes Antriebsmittel (106) in seine Pressstellung bewegbar ist.

5. Vorrichtung nach Anspruch 4, wobei der zweite und vierte Förderer (13, 15) je um eine vertikale Achse (21, 22) drehbar sind und mehrere Halteelemente (25, 26) zur Aufnahme der Packungen (1) aufweisen.

6. Vorrichtung nach Anspruch 5, wobei die Halteelemente (25, 26) an der Uebergabestelle (39, 51) vom bzw. zum ersten Förderer (12) in annähernd paralleler Ausrichtung zu Haltegliedern (16) auf dem ersten Förderer (12) bewegbar sind, und wobei sie derart ausgebildet sind, dass sie sich an den Uebergabestellen (55, 56) zum bzw. vom dritten Förderer (14) öffnen.

7. Vorrichtung nach einem der Ansprüche 4-6, wobei das zweite Antriebsmittel zwei parallele Hebel (95) umfasst, deren eines Ende an der Haube (81) und deren anderes Ende an einem Seitenwandhalter (105) angelenkt ist.

8. Vorrichtung nach einem der Ansprüche 4 bis 7, wobei das dritte Antriebsmittel je eine durch ein Druckmedium beaufschlagbare Membran (106) umfasst.

9. Vorrichtung nach einem der Ansprüche 4 bis 8, wobei die Seitenwände des ersten Seitenwandpaares (62) um Achsen (61) schwenkbar sind und das erste Antriebsmittel (65 bis 69, 87) Federn (69) und Kurvenscheiben (65 bis 68) zum Verschwenken dieser Seitenwände (62) umfasst.

10. Vorrichtung nach Anspruch 9, wobei das erste Antriebsmittel zusätzlich Rollen (89) umfasst, welche beim Absenken der Haube (81) auf Keilen (87) an den Seitenwänden (86) der Haube (81) auflaufen.

11. Vorrichtung nach einem der Ansprüche 4 bis 10 wobei der dritte Förderer (14) Haltemittel (63) zum Halten der Packungen (1) bei der Uebergabe vom zweiten Förderer (13) aufweist.

12. Vorrichtung nach Anspruch 11, wobei die Seitenwände (62) des ersten Seitenwandpaares in der Höhe zweigeteilt sind und der obere Teil (63) dieser Seitenwände (62) unabhängig vom unteren Teil (64) in die Enstellung schwenkbar ist.

13. Vorrichtung nach Anspruch 12, wobei die Trennstelle zwischen dem unteren und oberen Seitenwandteil (63, 64) oberhalb der Hälfte der Höhe der Seitenwandpaare (62) angeordnet ist.

14. Vorrichtung nach Anspruch 12 oder 13, wobei der Spalt zwischen dem oberen und unteren Seitenwandteil (63, 64) weniger als 1% der Höhe des ersten Seitenwandpaares (62) beträgt.

## Claims

1. Process for producing evacuated packs (1) filled with loose bulk material, in particular ground coffee, it being the case that the packs (1) are transferred from a first conveyor (12) to a second conveyor (13) and from the latter to a third conveyor (14), which contains carry-along vacuum hoods (81), it being the case that, following evacuation and sealing, the packs (1) are transferred to a fourth conveyor (15) and, from the latter, back to the first conveyor (12), and it being the case that, following transfer of the packs (1) from the second conveyor (13) to the third conveyor (14), a first side-wall pair (62), for retaining the packs (1), is moved into its closed end position, a second side-wall pair (108) is moved from a starting position into an intermediate position, with reduced horizontal spacing, and in a second step, with negative pressure prevailing in the vacuum hood (81), the second side-wall pair (108) is moved into its pressing position.

2. Process according to Claim 1, it being the case that, before initiation of the second step, a base plate (73) which supports the pack base (5) is raised into a top end position.

3. Process according to Claim 1 or 2, it being the case that the two walls of the second side-wall pair (108) are moved into the pressing position by in each case one pressure-medium-activated member (106).

4. Apparatus for carrying out the process according to one of Claims 1 to 3 for producing evacuated packs (1) filled with loose bulk material, in particular ground coffee, comprising a first conveyor (12) for feeding the non-closed packs (1), via a second conveyor (13), onto a third conveyor (14), which has a plurality of carry-along vacuum hoods (81), and also comprising a fourth conveyor (15) for receiving the closed packs (1) from the third conveyer (14) and for transferring said packs (1) onto the first conveyor (12), it being the case that the third conveyor (14) has first and second side-wall pairs (62, 108) which are assigned to each hood (81), and it being the case that the first side-wall pair (62) can be moved, by a first drive means (65-69, 87), from an open, starting position into its end position and the second-wall pair (108) can be moved, by a second drive means (95, 98, 99), from a starting position into an intermediate position, with reduced horizontal spacing, and, by a third drive means (106), into its pressing position.

5. Apparatus according to Claim 4, it being the case that the second and fourth conveyors (13, 15) can each be rotated about a vertical spindle (21, 22) and have a plurality of retaining elements (25, 26) for receiving the packs (1).

6. Apparatus according to Claim 5, it being the case that, at the transfer location (39, 51) from and to the first conveyor (12), respectively, the retaining elements (25, 26) can be moved in virtually parallel alignment with retaining members (16) on the first conveyor (12), and it being the case that they are designed such that they open at the transfer locations (55, 56) to and from the third conveyor (14), respectively.

7. Apparatus according to one of Claims 4-6, it being the case that the second drive means comprises two parallel levers (95), of which one end is articulated on the hood (81) and the other end is articulated on a side-wall retaining means (105).

8. Apparatus according to one of Claims 4 to 7, it being the case that the third drive means comprises in each case one diaphragm (106) which can be activated in a pressure medium.

9. Apparatus according to one of Claims 4 to 8, it being the case that the side walls of the first side-wall pair (62) can be pivoted about spindles (61), and the first drive means (65 to 69, 87) comprises springs (69) and cam plates (65 to 68) for pivoting said side walls (62).

10. Apparatus according to Claim 9, it being the case that the first drive means additionally comprises rollers (89) which, when the hood (81) is lowered, run on wedges (87) on the side walls (86) of the hood (81).

11. Apparatus according to one of Claims 4 to 10, it being the case that the third conveyor (14) has retaining means (63) for retaining the packs (1) during transfer from the second conveyor (13).

12. Apparatus according to Claim 11, it being the case that the side walls (62) of the first side-wall pair are divided in two heightwise, and the top part (63) of said side walls (62) can be pivoted into the end position independently of the bottom part (64).

13. Apparatus according to Claim 12, it being the case that the parting location between the bottom and top side-wall parts (63, 64) is arranged above halfway up the height of the side-wall pair (62).

14. Apparatus according to Claim 12 or 13, it being the case that the gap between the top and bottom side-wall parts (63, 64) is less than 1% of the height of the first side-wall pair (62).

## Revendications

1. Procédé de fabrication d'emballages sous vide (1) contenant un produit en vrac, notamment du café moulu, dans lequel les emballages (1) sont transférés d'un premier convoyeur (12) à un deuxième convoyeur (13) et de celui-ci à un troisième convoyeur (14), qui contient plusieurs cloches à vide (81) entraînées conjointement, les emballages (1) étant transférés après leur mise sous vide et leur métallisation au vide à un quatrième convoyeur (15) et de celui-ci de retour au premier convoyeur (12), et dans lequel, après le transfert des emballages (1) du deuxième convoyeur (13) au troisième convoyeur (14), une première paire de parois latérales (62) pour retenir les emballages (1) est amenée dans sa position extrême fermée, une deuxième paire de parois latérales (108) est amenée d'une position de base dans une position intermédiaire avec un écart horizontal réduit et dans une deuxième étape, lorsqu'une dépression règne dans la cloche à vide (81), la deuxième paire de parois latérales (108) est amenée dans sa position de pression.

2. Procédé selon la revendication 1, dans lequel une plaque de fond (73) supportant le fond (5) de l'emballage est soulevée dans une position extrême supérieure avant le début de la deuxième étape.

3. Procédé selon la revendication 1 ou 2, dans lequel les deux parois de la deuxième paire de parois latérales (108) sont déplacées dans la position de pression par un organe (106) respectif activable par un milieu de pression.

4. Installation pour réaliser le procédé selon l'une quelconque des revendications 1 à 3 pour la fabrication d'emballages sous vide (1) contenant un produit en vrac, notamment du café moulu, comprenant un premier convoyeur (12) pour amener les emballages (1) non fermés par le biais d'un deuxième convoyeur (13) sur un troisième convoyeur (14), qui présente plusieurs cloches à vides (81) entraînées conjointement, ainsi qu'un quatrième convoyeur (15) pour recevoir les emballages fermés (1) du troisième convoyeur (14) et pour transporter ces emballages (1) sur le premier convoyeur (12), le troisième convoyeur (14) ayant des première et deuxième paires de parois latérales (62, 108) associées à chaque cloche (81), la première paire de parois latérales (62) étant déplaçable par un premier moyen d'entraînement (65-69, 87) d'une position de base ouverte dans sa position extrême, et la deuxième paire de parois latérales (108) étant déplaçable par un deuxième moyen d'entraînement (95, 98, 99) d'une position de base dans une position intermédiaire à un écart horizontal réduit et par un troisième moyen d'entraînement (106) dans sa position de pression.

5. Dispositif selon la revendication 4, dans lequel le deuxième et le quatrième convoyeurs (13, 15) sont rotatifs chacun autour d'un axe vertical (21, 22) et présentent plusieurs éléments de retenue (25, 26) pour recevoir les emballages (1).

6. Dispositif selon la revendication 5, dans lequel les éléments de retenue (25, 26) au niveau de la position de transfert (39, 51) sont déplaçables depuis ou vers le premier convoyeur (12) en alignement quasi parallèle aux organes de retenue (16) sur le premier convoyeur (12), et dans lequel ils sont formés de telle sorte qu'il s'ouvrent au niveau des positions de transfert (55, 56) vers ou depuis le troisième convoyeur (14).

7. Dispositif selon l'une quelconque des revendications 4 à 6, dans lequel le deuxième moyen d'entraînement comprend deux leviers parallèles (95), dont une extrémité est articulée à la cloche (81) et l'autre extrémité est articulée à un élément de retenue de paroi latérale (105).

8. Dispositif selon l'une quelconque des revendications 4 à 7, dans lequel le troisième moyen d'entraînement comprend à chaque fois une membrane (106) pouvant être sollicitée par un milieu de pression.

9. Dispositif selon l'une quelconque des revendications 4 à 8, dans lequel les parois latérales de la première paire de parois latérales (62) peuvent pivoter autour d'axes (61) et le premier moyen d'entraînement (65 à 69, 87) comprend des ressorts (69) et des cames (65 à 68) pour le basculement de ces parois latérales (62).

10. Dispositif selon la revendication 9, dans lequel le premier moyen d'entraînement comprend en outre des galets (89) qui roulent lors de l'abaissement de la cloche (81) sur des cales (87) au niveau des parois latérales (86) de la cloche (81).

11. Dispositif selon l'une quelconque des revendications 4 à 10, dans lequel le troisième convoyeur (14) présente des moyens de retenue (63) pour retenir les emballages (1) lors du transfert depuis le deuxième convoyeur (13).

12. Dispositif selon la revendication 11, dans lequel les parois latérales (62) de la première paire de parois latérales sont divisées en deux en hauteur et la partie supérieure (63) de ces parois latérales (62) peut pivoter indépendamment de la paroi inférieure (64) dans la position extrême.

13. Dispositif selon la revendication 12, dans lequel la position de séparation entre la partie inférieure et la partie supérieure des parois latérales (63, 64) est disposée au-dessus de la moitié de la hauteur des paires de parois latérales (62).

14. Dispositif selon la revendication 12 ou 13, dans lequel la fente entre la partie supérieure et la partie inférieure des parois latérales (63, 64) est inférieure à 1% de la hauteur de la première paire de parois latérales (62).
